# EUROPÄISCHE PATENTSCHRIFT

(11) **EP 2 830 475 B1**
(45) Veröffentlichungstag und Bekanntmachung des Hinweises auf die Patenterteilung: **04.07.2018**
(21) Anmeldenummer: 12829206.7
(22) Anmeldetag: 19.12.2012
(51) Int. Cl.: A47L 15/23, A47L 15/42

(54) **SPRÜHARM FÜR EINEN GESCHIRRSPÜLER MIT ZWEI SPRÜHARMTEILEN**
SPRAY ARM FOR A DISHWASHER HAVING TWO SPRAY-ARM PARTS
BRAS GICLEUR EN DEUX PARTIES POUR UN LAVE-VAISSELLE

(30) Priorität: 30.03.2012 DE 102012006379
(43) Veröffentlichungstag der Anmeldung: 04.02.2015
(73) Patentinhaber: Etimex Technical Components GmbH, 89616 Rottenacker (DE)
(72) Erfinder: HERMANN, Heinz, 88400 Biberach/Riss (DE); VOGT, Marc, 89614 Öpfingen (DE)
(74) Vertreter: Rothkopf, Ferdinand
(86) Internationale Anmeldenummer: PCT/DE2012/001213
(87) Internationale Veröffentlichungsnummer: WO 2013/143516

(56) Entgegenhaltungen:
- JP-A- 2000 157 478
- US-A- 3 444 870
- US-A- 4 172 463
- US-A1- 2008 271 759

## Beschreibung

### Hintergrund der Erfindung

Die Erfindung betrifft einen Sprüharm für einen Geschirrspüler gemäß dem Oberbegriff des Anspruchs 1, der insbesondere ein erstes Sprüharmteil und ein zweites Sprüharmteil aufweist, von denen das erste Sprüharmteil eine sich im Wesentlichen über den Umfang des ersten Sprüharmteils erstreckende Nut aufweist. Ein solcher Sprüharm ist aus US 3 444 870 A bekannt.

Bei Geschirrspülern, die insbesondere als Haushaltsmaschine verwendet werden, sind zum Einbringen und Verteilen von Waschwasser in einen zugehörigen Spülraum rotierende Sprüharme vorgesehen. Die Sprüharme sind in der Regel aus zwei Sprüharmteilen zusammengesetzt, die einen Hohlraum umschließen. In den Hohlraum wird das Waschwasser eingebracht, welches dann durch Düsen in den Waschraum des Geschirrspülers ausgesprüht wird, wobei die Düsen an mindestens einem der Sprüharmteile angeordnet sind.

Um eine ordnungsgemäße Funktion eines solchen Sprüharms zu gewährleisten, muss dessen Hohlraum von den beiden Sprüharmteilen dicht umschlossen sein. Ferner müssen die Sprüharmteile kostengünstig herstellbar und montierbar sein, denn der Kostendruck bei der Herstellung und der Montage derartiger Geschirrspüler ist gerade im Bereich der Haushaltsmaschinen, aber auch im Bereich der Industriemaschinen sehr hoch.

Aus US 4 172 463 A ist ein rotierbares Scheibenelement zum Sprühen von Reinigungswasser eines Geschirrspülers bekannt. Das Scheibenelement ist mit einer Basisplatte gebildet, an deren Unterseite ein erstes und ein zweites Rippenelement vorgesehen sind, die sich parallel und gleich beabstandet entlang einer diametralen Achse des Scheibenelements erstrecken. Jedes Rippenelement definiert eine parallele longitudinale Nut, indem jedes Rippenelement jeweils mit einer äußeren und einer inneren Rippe gestaltet ist. Jede innere Rippe weist an ihrer Außenwand eine sich nach innen erstreckende Nut auf. Zudem ist ein U-förmiges Abdeckelement vorgesehen, das einen mit beiden Rippenelementen und der Basisplatte gebildeten Kanal abdichtend verschließt. Dazu umfasst das Abdeckelement eine jeweils longitudinal verlaufende erste und zweite Seitenwand, von denen jede einen nach innen sich erstreckenden Vorsprung aufweist. Jeder Vorsprung greift verbindend in die entsprechend zugehörige Nut der inneren Rippe ein.

### Zugrundeliegende Aufgabe

Der Erfindung liegt die Aufgabe zugrunde, einen Geschirrspüler mit einem Sprüharm zu schaffen, dessen Sprüharmteile besonders kostengünstig herstellbar und montierbar sind, dabei aber auch zugleich die Anforderungen hinsichtlich Dichtigkeit über die Lebensdauer hinweg erfüllen.

### Erfindungsgemäße Lösung

Diese Aufgabe ist erfindungsgemäß mit einem Sprüharm für einen Geschirrspüler gelöst, der ein erstes Sprüharmteil und ein zweites Sprüharmteil aufweist, von denen das zweite Sprüharmteil eine sich im Wesentlichen über den Umfang des zweiten Sprüharmteils erstreckende Stegwand aufweist, wobei die Stegwand ein erstes Rastelement aufweist, wobei das erste Sprüharmteil eine sich im Wesentlichen über den Umfang des ersten Sprüharmteils erstreckende Nut aufweist, die von einer ersten, inneren Nutwand und einer zweiten, äußeren Nutwand gebildet ist, und die Stegwand in die Nut eingreifend gestaltet ist, wobei das erste Rastelement zum Herstellen einer Rastverbindung zwischen dem ersten und dem zweiten Sprüharmteil mit einem zweiten Rastelement zusammenwirkend gestaltet ist, das an einer der Nutwände angeordnet ist, wobei die zweite, äußere Nutwand derart höher als die erste, innere Nutwand gestaltet ist, dass die zweite, äußere Nutwand so weit über die Stegwand hinweg ragt, dass, wenn das zweite Sprüharmteil an das erste Sprüharmteil herangeführt ist, ausreichend Raum für die Anordnung der Rastverbindung darunter vorhanden ist. Die erfindungsgemäße Lösung schafft einen kostengünstig herstellbaren, nach außen hin abgedichteten, fluidführenden Hohlraum. Der Hohlraum ist dabei ohne zusätzliche Maßnahmen bereits nach der Verbindung der beiden Sprüharmteile miteinander abgedichtet. Es bedarf keines gesonderten Arbeitsgangs, um die aneinander angesetzten Bauteile abzudichten. Die Abdichtung ist allein durch die Nut und die darin eingesetzte Stegwand sichergestellt, während die Bauteile zugleich durch die vorgesehene Rastverbindung dauerhaft miteinander gekoppelt sind. Die innere Nutwand dient zur zusätzlichen Abstützung der Stegwand und erhöht auf diese Weise die Festigkeit der Verbindung. Die mit der Erfindung vorgesehene Nutstruktur bringt es mit sich, dass die Seitenwände der Sprühvorrichtung doppelt ausgelegt sind. Dies ist vorteilhaft im Hinblick auf die Verwindungssteifigkeit und die Stabilität des montierten Sprüharms. Die doppelte Wandgestaltung befindet sich dort, wo sich die größten Belastungen, Scherkräfte und Druckimpulse bei gleichzeitig geringster Biegesteifigkeit befinden.

Es bedarf mit der erfindungsgemäßen Lösung insbesondere keiner gesonderten Abdichtungs- oder Verbindungs-Prozessschritte, wie etwa bei einem Spiegelschweißen, einem Vibrationsschweißen oder einem Umspritzen herkömmlicher Sprüharmteile. Zusätzlich ist die Gefahr von Undichtigkeiten oder Verzug, wie sie bei herkömmlichen Herstellungsverfahren von Sprüharmen durchaus auftritt, vermieden. Daher ist erfindungsgemäß der apparative Aufwand für die Herstellung und Montage sowie die damit verbundenen Investitionskosten vermindert. Darüber hinaus lässt sich die erfindungsgemäße Lösung sehr gut in eine automatisierte Fertigung mit kurzen Taktzeiten, insbesondere im Hinblick auf einen kurz getakteten Spritzgussvorgang zum Herstellen der jeweiligen Sprüharmteile, integrieren. Mit der erfindungsgemäßen Lösung kann ein Sprüharm hergestellt werden, der auch hohen ästhetischen Ansprüchen gerecht wird, wie sie an einen Sprüharm als Sichtteil in einem Geschirrspüler heutzutage gestellt werden.

Dazu sind insbesondere das erste Rastelement außen an der Stegwand und das zweite Rastelement an der zweiten, äußeren Nutwand ausgebildet. Die derartige Rastverbindung liegt zwischen der äußeren Nutwand und der Stegwand für den Betrachter von außen verdeckt. Es sind also bei dieser Lösung nicht etwa Rastnocken zu erkennen, wie sie herkömmlich bei anderen Anwendungen bekannt sein mögen. Weil solche Rastnocken nicht sichtbar sein sollen, werden bisher solche Rastnocken z.B. nur an Sprüharmen der so genannten dritten Sprühebene verwendet, bei der sich der Sprüharm sehr dicht unterhalb der Decke des Spühlbehälters befindet. Dort ist nicht nur die Sichtbarkeit auf den Sprüharm eingeschränkt, sondern es wird auch keine hohe Dichtigkeit verlangt.

Bei der erfindungsgemäßen Lösung ist die zweite, äußere Nutwand höher als die erste, innere Nutwand gestaltet. Die äußere Nutwand ragt dann besonders weit über die Stegwand hinweg, wodurch ausreichend Raum für die Anordnung einer Rastverbindung darunter vorhanden ist. Zugleich kann mit den unterschiedlich hoch gestalteten Nutwänden die Stegwand gestuft in die Nut eingeführt werden, wobei sie zunächst entlang der äußeren Nutwand geführt und erst danach mittels der inneren Nutwand zum Abdichten in den hinteren bzw. tieferen Abschnitt der Nut eingebracht wird. Dieses gestufte Einführen in die Nut ist im Hinblick auf eine automatisierte Montage und die dabei erzielbare Dichtheit der Baugruppe besonders vorteilhaft.

Um die Montierbarkeit der erfindungsgemäßen Baugruppe weiter zu verbessern, sind vorzugsweise ferner die erste, innere Nutwand an ihrem zur Stegwand gerichteten Rand mit einer Einführschräge zum Einführen der Stegwand in die Nut gestaltet, die zweite, äußere Nutwand an ihrem zur Stegwand gerichteten Rand mit einer Einführschräge zum Einführen der Stegwand in die Nut gestaltet, und/oder die Stegwand an mindestens einem ihrer zu den Nutwänden gerichteten Rändern mit einer Einführschräge zum Einführen der Stegwand in die Nut gestaltet.

Für die erfindungsgemäße Rastverbindung ist bevorzugt das erste Rastelement als eine Rastnase und das zweite Rastelement als eine Rastvertiefung gestaltet. Mit einer derartigen Rastgeometrie kann bei vergleichsweise geringer Rastbreite eine große Festigkeit der Rastverbindung erreicht werden.

Das erste Rastelement und das zweite Rastelement sind ferner vorzugsweise sich im Wesentlichen über den gesamten Umfang des ersten und des zweiten Sprüharmteils erstreckend gestaltet. Mit der derart im Wesentlichen vollumfänglich umlaufenden Rastverbindung sind die beiden Sprüharmteile über ihren gesamten Umfang hinweg gleichmäßig fest aneinandergekoppelt. Die Gefahr eines örtlichen Lösens, Lockerns oder Aufbrechens der Verbindung ist daher bei gleichzeitig vergleichsweise geringer Zuhaltekraft minimiert. Dabei kann die umlaufende Verrastung vorteilhaft mit einer umlaufenden Dichtlippe an zumindest einem der Sprüharmteile kombiniert sein, die sich bei dem Verrasten mit dem Gegenstück über den gesamten Umfang hinweg anpresst und verformt. Eine solche Dichtlippe ist jedoch nicht zwingend. Es ist vielmehr so, dass gerade mit der erfindungsgemäß umlaufenden Verrastung zusätzlich ein Labyrinth gebildet ist, welches erheblich zur gegenseitigen Abdichtung der beiden Sprüharmteile beiträgt. So ist mit der Lösung gemäß der Erfindung eine optimale Ausgewogenheit zwischen Fügekraft und Verformung sowie Dichtheit erreicht. Die besondere Ausgestaltung der erfindungsgemäßen Rastgeometrie trägt zusätzlich dazu bei, dass die Dichtheit über den gesamten Umfang der beiden Sprüharmteile hinweg gewährleistet ist.

Darüber hinaus ist es vorteilhaft, wenn das erste Rastelement und das zweite Rastelement am Umfang des ersten und des zweiten Sprüharmteils in vorbestimmten Entfernungen über einen geringen Abstand unterbrochen gestaltet sind. Derartige Unterbrechungen der Rastelemente erstrecken sich vorzugsweise über einen Abstand von 0,5 cm bis 1,5 cm, besonders bevorzugt ca. 1,0 cm und sind insbesondere im Hinblick auf die Formgestaltung der für die Sprüharmteile verwendeten Spritzgussformen von Vorteil.

Schließlich ist die erfindungsgemäße Lösung auch hervorragend dazu geeignet, um von außen in die Nut mindestens einen Kanal zum Aufnehmen einer das erste Sprüharmteil mit dem zweiten Sprüharmteil verbindenden Masse vorzusehen. Die in den Kanal eingebrachte Masse kann eine zusätzliche Abdichtung und stoffschlüssige Verbindung der beiden Sprüharmteile gewährleisten, sofern dies gewünscht wird.

### Kurzbeschreibung der Zeichnungen

Nachfolgend werden Ausführungsbeispiele der erfindungsgemäßen Lösung anhand der beigefügten schematischen Zeichnungen näher erläutert. Es zeigt:
- Fig. 1: eine erste perspektivische Ansicht eines ersten erfindungsgemäßen Sprüharms mit seinen beiden Sprüharmteilen vor der Montage,
- Fig. 2: eine zweite perspektivische Ansicht der Sprüharmteile gemäß Fig. 1,
- Fig. 3: eine perspektivische Ansicht der Sprüharmteile gemäß Fig. 1 nach deren Montage zum fertigen Sprüharm,
- Fig. 4: den Schnitt IV - IV in Fig. 1,
- Fig. 5: den Schnitt V - V in Fig. 3,
- Fig. 6: das Detail VI in Fig. 5,
- Fig. 7: die Ansicht gemäß Fig. 5 bei einer Variante eines erfindungsgemäßen Sprüharms,
- Fig. 8: eine perspektivische Ansicht eines zweiten erfindungsgemäßen Sprüharms mit seinen beiden Sprüharmteilen vor der Montage,
- Fig. 9: eine perspektivische Ansicht der Sprüharmteile gemäß Fig. 8 nach deren Montage zum fertigen Sprüharm und
- Fig. 10: eine perspektivische Ansicht eines dritten erfindungsgemäßen Sprüharms mit seinen beiden Sprüharmteilen vor der Montage.

### Detaillierte Beschreibung des Ausführungsbeispiels

In den Fig. ist ein Sprüharm 10 einer weiter nicht dargestellten Haushalt-Geschirrspülmaschine dargestellt, der einen vertikalen hohlzylindrischen Nabenabschnitt 12 aufweist, von dem zwei Armabschnitte 14 und 16 in entgegen gesetzten Richtungen horizontal abstehen. Im in die Geschirrspülmaschine eingebauten Zustand wird der Sprüharm 10 durch den Nabenabschnitt 12 hindurch mit Wasser unter Druck versorgt, welches dann aus Düsen 18 herausgesprüht wird, die am Sprüharm 10 verteilt angeordnet sind.

Die Düsen 18 befinden sich verteilt an einer Oberseite 19 eines oberen, schalenförmigen Sprüharmteils 20 sowie gegebenenfalls auch an einer Unterseite 22 eines unteren, ebenfalls schalenförmigen Sprüharmteils 24. Die Sprüharmteile 20 und 24 sind dabei aus Kunststoff mittels Spritzgießen oder alternativ aus Metall, insbesondere Edelstahl, mittels Tiefziehen hergestellt und mit ihrer Schalenform jeweils so aneinander angelegt, dass ein Hohlraum 26 entsteht.

Der Naht- bzw. Verbindungsbereich zwischen den derart aneinander gelegten Schalen ist abgedichtet und formschlüssig gekoppelt gestaltet. Dazu ist an dem oberen Sprüharmteil 20 eine sich im Wesentlichen über dessen Umfang erstreckende Nut 28 ausgebildet, die von einer ersten, inneren Nutwand 30 und einer zweiten, äußeren Nutwand 32 gebildet ist. Ferner ist am unteren Sprüharmteil 24 eine sich im Wesentlichen ebenfalls über dessen gesamten Umfang erstreckende und in die Nut 28 eingreifende Stegwand 34 ausgebildet.

Die Stegwand 34 ist an ihrer Spitze derart hoch gestaltet, dass sie bis an den Grund der Nut 28 und dort in einem ersten, oberen Dichtbereich 36 (siehe Fig. 6) durch eine kraftschlüssige Pressung gegen das obere Sprüharmteil 20 abgedichtet wird. Ferner ist die Nut 28 derart schmal gestaltet, dass die Stegwand 34 beim Einschieben in die Nut 28 seitlich gegen die innere Nutwand 30 gedrängt wird und dort in einem zweiten, seitlichen Dichtbereich 38 (siehe wiederum Fig. 6) ebenfalls gegen das obere Sprüharmteil 20 abdichtet. Alternativ ist die Stegwand 34 so hoch und/oder breit gestaltet, dass sie ohne größeren Anpressdruck zum Anliegen gegen die Wände der Nut 28 kommt. In diesem Fall ist eine Abdichtung zwischen dem oberen Sprüharmteil 20 und dem unteren Sprüharmteil 24 im Wesentlichen allein aufgrund der Labyrinth-Geometrie von Nut 28 und Stegwand 34 geschaffen.

Zwischen dem oberen Sprüharmteil 20 und dem unteren Sprüharmteil 24 ist weiter eine Rastverbindung 40 geschaffen, mittels der die beiden Teile formschlüssig aneinander gekoppelt sind. Die formschlüssige Kopplung wird ohne gesonderten Arbeitsschritt beim Zusammenfügen von Sprüharmteil 20 und Sprüharmteil 24 während der Montage des Sprüharms 10 hergestellt. Die Stegwand 34 am unteren Sprüharmteil 24 weist dazu außenseitig ein erstes Rastelement 41 auf, das mit einem zweiten Rastelement 42 innenseitig an der äußere Nutwand 32 zusammenwirkt. Die derartige Rastverbindung 40 ist für den Betrachter des Sprüharms 10 von außen nicht sichtbar.

Das erste Rastelement 41 ist als eine Rastnase und das zweite Rastelement 42 als eine Rastvertiefung gestaltet, die sich im Wesentlichen über den gesamten Umfang des ersten und des zweiten Sprüharmteils 20 bzw. 24 erstrecken und nur am Umfang in vorbestimmten Entfernungen über einen geringen Abstand 44 unterbrochen sind.

Die zweite, äußere Nutwand 32 ist höher als die erste, innere Nutwand 30 gestaltet und ragt weit über die Stegwand 34 hinweg, wenn das untere Sprüharmteil 24 an das obere Sprüharmteil 20 herangeführt wird. Ferner ist die erste, innere Nutwand 30 an ihrem zur Stegwand 34 gerichteten Rand mit einer Einführschräge 46 zum Einführen der Stegwand 34 in die Nut 28 gestaltet, die zweite, äußere Nutwand 32 ist an ihrem zur Stegwand 34 gerichteten Rand mit einer Einführschräge 48 ebenfalls zum Einführen der Stegwand 34 in die Nut 28 gestaltet, und die Stegwand 34 selbst ist an ihren beiden zu den Nutwänden 30 und 32 gerichteten Rändern mit je einer Einführschräge 50 und 52 gestaltet. Mit diesen Einführschrägen 46, 48, 50 und 52 ist insgesamt das Einführen der Stegwand 34 in die Nut 28 auch bei größeren Maßunterschieden zwischen Sprüharmteil 20 und Sprüharmteil 24 möglich.

Die Fig. 7 zeigt schließlich eine Variante eines Sprüharms 10, bei dem am oberen Sprüharmteil 20 an dessen oberem Randbereich über dessen Umgang verteilt mehrere Kanäle 54 zum Aufnehmen einer das erste Sprüharmteil 20 mit dem zweiten Sprüharmteil 24 verbindenden Masse vorgesehen sind. Die Masse kann während der Montage zur zusätzlichen Abdichtung und stoffschlüssigen Verbindung der beiden Sprüharmteile 20 und 24 in die Kanäle 54 eingebracht werden, um sich insbesondere innerhalb der Nut 28 oberhalb der Stegwand 34 zu verteilen.

In den Fig. 8 und 9 ist ein Sprüharm 10 veranschaulicht, dessen Sprüharmteil 20 ebenfalls mit einer Nut 28, einer inneren Nutwand 30 und einer äußeren Nutwand 32 gestaltet ist. In der äußeren Nutwand 32 ist jeweils etwa in der Mitte der Armabschnitt 14 bzw. 16 ein im Wesentlichen vertikaler Schlitz 56 ausgebildet. Der Schlitz 56 erstreckt sich im Wesentlichen über die gesamte Höhe der Nutwand 32 und ist nach außen offen bzw. von außen zugänglich. In den derartigen Schlitz 56 wird beim Zusammenfügen der beiden Sprüharmteile 20 und 24 eine Rippe 58 formschlüssig eingeschoben, die an entsprechender Stelle außen an der Stegwand 34 des unteren Sprüharmteils 24 ausgebildet ist. Die derartigen, insgesamt vier am Umgang des Sprüharmteils 24 verteilt angeordneten Rippen 58 dienen in Zusammenwirkung mit den zugehörigen vier Schlitzen 56 am oberen Sprüharmteil 20 als versteifendes Element und verhindern insbesondere ein Verwinden des Sprüharms 10, wenn dieser im Betrieb von Wasser durchströmt und dabei in Rotation versetzt wird.

In Fig. 10 ist ein Sprüharm 10 veranschaulicht, bei dem in funktional gleicher Weise vertikale Schlitze 56 an der inneren Nutwand 30 und Rippen 58 an der Innenseite der Stegwand 34 ausgebildet sind. Die derartige Anordnung von Schlitzen 56 und formschlüssigen Rippen 58 führt zu einer versteifenden Wirkung, die von außen nicht sichtbar ist.

Abschließend sei angemerkt, dass sämtlichen Merkmalen, die in den Anmeldungsunterlagen und insbesondere in den abhängigen Ansprüchen genannt sind, trotz dem vorgenommenen formalen Rückbezug auf einen oder mehrere bestimmte Ansprüche, auch einzeln oder in beliebiger Kombination eigenständiger Schutz zukommen soll.

### Bezugszeichenliste

- 10: Sprüharm
- 12: Nabenabschnitt
- 14: Armabschnitt
- 16: Armabschnitt
- 18: Düse
- 19: Oberseite
- 20: oberes Sprüharmteil
- 22: Unterseite
- 24: unteres Sprüharmteil
- 26: Hohlraum
- 28: Nut
- 30: innere Nutwand
- 32: äußere Nutwand
- 34: Stegwand
- 36: oberer Dichtbereich
- 38: seitlicher Dichtbereich
- 40: Rastverbindung
- 41: erstes Rastelement am unteren Sprüharm
- 42: zweites Rastelement am oberen Sprüharm
- 44: Abstand
- 46: Einführschräge an der inneren Nutwand
- 48: Einführschräge an der äußeren Nutwand
- 50: Einführschräge an der Stegwand
- 52: Einführschräge an der Stegwand
- 54: Kanal zum Einführen einer Masse
- 56: vertikaler Schlitz
- 58: Rippe

## Patentansprüche

1. Sprüharm (10) für einen Geschirrspüler, der ein erstes Sprüharmteil (20) und ein zweites Sprüharmteil (24) aufweist, von denen das zweite Sprüharmteil (24) eine sich im Wesentlichen über den Umfang des zweiten Sprüharmteils (24) erstreckende Stegwand (34) aufweist, wobei die Stegwand (34) ein erstes Rastelement (41) aufweist,
wobei das erste Sprüharmteil (20) eine sich im Wesentlichen über den Umfang des ersten Sprüharmteils (20) erstreckende Nut (28) aufweist, die von einer ersten, inneren Nutwand (30) und einer zweiten, äußeren Nutwand (32) gebildet ist, und die Stegwand (34) in die Nut (28) eingreifend gestaltet ist, wobei das erste Rastelement (41) zum Herstellen einer Rastverbindung (40) zwischen dem ersten und dem zweiten Sprüharmteil (20; 24) mit einem zweiten Rastelement (42) zusammenwirkend gestaltet ist, das an an der äußeren Nutwand (32) angeordnet ist, **dadurch gekennzeichnet, dass** die zweite, äußere Nutwand (32) derart höher als die erste, innere Nutwand (30) gestaltet ist, dass die zweite, äußere Nutwand (32) so weit über die Stegwand (34) hinweg ragt, dass, wenn das zweite Sprüharmteil (24) an das erste Sprüharmteil (20) herangeführt ist, ausreichend Raum für die Anordnung der Rastverbindung (40) darunter vorhanden ist.

2. Sprüharm nach Anspruch 1,
bei dem das erste Rastelement (41) außen an der Stegwand (34) und das zweite Rastelement (42) an der zweiten, äußeren Nutwand (32) ausgebildet sind.

3. Sprüharm nach Anspruch 1 oder 2,
bei dem die erste, innere Nutwand (30) an ihrem zur Stegwand (34) gerichteten Rand mit einer Einführschräge (46) zum Einführen der Stegwand (34) in die Nut (28) gestaltet ist.

4. Sprüharm nach einem der Ansprüche 1 bis 3,
bei dem die zweite, äußere Nutwand (32) an ihrem zur Stegwand (34) gerichteten Rand mit einer Einführschräge (48) zum Einführen der Stegwand (34) in die Nut (28) gestaltet ist.

5. Sprüharm nach einem der Ansprüche 1 bis 4,
bei dem die Stegwand (34) an mindestens einem ihrer zu den Nutwänden (30; 32) gerichteten Rändern mit einer Einführschräge (50, 52) zum Einführen der Stegwand (34) in die Nut (28) gestaltet ist.

6. Sprüharm nach einem der Ansprüche 1 bis 5,
bei dem das erste Rastelement (41) als eine Rastnase und das zweite Rastelement (42) als eine Rastvertiefung gestaltet sind.

7. Sprüharm nach einem der Ansprüche 1 bis 6,
bei dem das erste Rastelement (41) und das zweite Rastelement (42) sich im Wesentlichen über den gesamten Umfang des ersten und des zweiten Sprüharmteils (20; 24) erstreckend gestaltet sind.

8. Sprüharm nach Anspruch 7,
bei dem das erste Rastelement (41) und das zweite Rastelement (42) am Umfang des ersten und des zweiten Sprüharmteils (20; 24) in vorbestimmten Entfernungen über einen geringen Abstand (44) unterbrochen gestaltet sind.

9. Sprüharm nach einem der Ansprüche 1 bis 8,
bei dem von außen in die Nut (28) mindestens ein Kanal (54) zum Aufnehmen einer das erste Sprüharmteil (20) mit dem zweiten Sprüharmteil (24) verbindenden Masse geführt ist.

## Claims

1. Spray arm (10) for a dishwasher, comprising a first spray arm part (20) and a second spray arm part (24), of which the second spray arm part (24) comprises a web wall (34) which extends substantially along the circumference of the second spray arm part (24), wherein the web wall (34) comprises a first latching element (41),
wherein the first spray arm (20) comprises a groove (28) which extends substantially along the circumference of the first spray arm part (20), which groove is formed by a first, inner groove wall (30) and a second, outer groove wall (32), and the web wall (34) is designed to engage with the groove (28), wherein the first latching element (41), to establish a latching connection (40) between the first and the second spray arm part (20; 24), is designed to interact with a second latching element (42) which is located on the outer groove wall (32),
**characterised in that** the second, outer groove wall (32) is designed to be higher than the first, inner groove wall (30), that the second, outer groove wall (32) extends so far beyond the web wall (34) that when the second spray arm part (24) is brought together with the first spray arm part (20), there is sufficient space for the location of the latching connection (40) below.

2. Spray arm of claim 1,
wherein the first latching element (41) is embodied on the outside of the web wall (34) and the second latching element (42) is embodied on the second, outer groove wall (32).

3. Spray arm according to claim 1 or 2,
wherein the first, inner groove wall (30) is designed with an insertion chamfer (46) on its rim facing the web wall (34) for insertion of the web wall (34) into the groove (28).

4. Spray arm according to one of claims 1 to 3,
wherein the second, outer groove wall (32) is designed with an insertion chamfer (48) on its rim facing the web wall (34) for insertion of the web wall (34) into the groove (28).

5. Spray arm according to one of claims 1 to 4,
wherein the web wall (34) is designed with an insertion chamfer (50, 52) on at least one of its rims facing the groove walls (30; 32) for insertion of the web wall (34) into the groove (28).

6. Spray arm according to one of claims 1 to 5,
wherein the first latching element (41) is designed as a detent lug and the second latching element (42) as a detent recess.

7. Spray arm according to one of claims 1 to 6,
wherein the first latching element (41) and the second latching element (42) are designed to extend substantially along the entire circumference of the first and the second spray arm part (20; 24).

8. Spray arm according to claim 7,
wherein the first latching element (41) and the second latching element (42) are designed with an interruption by a short gap (44) at predetermined spacings along the circumference of the first and the second spray arm part (20; 24) .

9. Spray arm according to one of claims 1 to 8,
wherein at least one channel (54) leads from the outside into the groove (28) for accommodating a mass connecting the first spray arm part (20) with the second spray arm part (24).

## Revendications

1. Bras gicleur (10) pour un lave-vaisselle comportant une première partie de bras gicleur (20) et une deuxième partie de bras gicleur (24) parmi lesquelles la deuxième partie de bras gicleur (24) comporte une paroi d'étai (34) s'étendant pour l'essentiel sur la périphérie de la deuxième partie de bras gicleur (24), la paroi d'étai (34) comportant un premier élément d'arrêt (41) ;
la première partie de bras gicleur (20) comportant une rainure (28) s'étendant pour l'essentiel sur la périphérie de la première partie de bras gicleur (20) et formée d'une première paroi de rainure (30) intérieure et d'une deuxième paroi de rainure (32) extérieure et la paroi d'étai (34) étant agencée de façon à s'emboîter dans la rainure (28), le premier élément d'arrêt (41) étant agencé de façon à interagir avec un deuxième élément d'arrêt (42) entre la première et la deuxième partie de bras gicleur (20 ; 24) pour réaliser une liaison d'arrêt (40), ledit deuxième élément étant disposé au niveau de la paroi de rainure (32) extérieure ;
**caractérisé en ce que** la deuxième paroi de rainure (32) extérieure est agencée de façon à être plus élevée que la première paroi de rainure (30) intérieure de telle sorte que la deuxième paroi de rainure (32) extérieure dépasse dans une mesure telle par-dessus la paroi d'étai (34) que lorsque la deuxième partie de bras gicleur (24) est approchée de la première partie de bras gicleur (20), il y a assez d'espace pour l'agencement de la liaison d'arrêt (40).

2. Bras gicleur selon la revendication 1, dans lequel le premier élément d'arrêt (41) est réalisé à l'extérieur au niveau de la paroi d'étai (34) et le deuxième élément d'arrêt (42) est réalisé au niveau de la deuxième paroi de rainure (32) extérieure.

3. Bras gicleur selon la revendication 1 ou 2, dans lequel la première paroi de rainure (30) intérieure est agencée avec un biseau d'entrée (46) au niveau de son bord orienté vers la paroi d'étai (34) pour introduire la paroi d'étai (34) dans la rainure (28).

4. Bras gicleur selon l'une quelconque des revendications 1 à 3, dans lequel la deuxième paroi de rainure (32) extérieure est agencée avec un biseau d'entrée (48) au niveau de son bord orienté vers la paroi d'étai (34) pour introduire la paroi d'étai (34) dans la rainure (28).

5. Bras gicleur selon l'une quelconque des revendications 1 à 4, dans lequel la paroi d'étai (34) est agencée au niveau d'au moins un de ses bords orientés vers les parois de rainure (30 ; 32) avec un biseau d'entrée (50, 52) pour introduire la paroi d'étai (34) dans la rainure (28).

6. Bras gicleur selon l'une quelconque des revendications 1 à 5, dans lequel le premier élément d'arrêt (41) est réalisé sous la forme d'un bec d'arrêt et le deuxième élément d'arrêt (42) est réalisé sous la forme d'un creux d'arrêt.

7. Bras gicleur selon l'une quelconque des revendications 1 à 6, dans lequel le premier élément d'arrêt (41) et le deuxième élément d'arrêt (42) sont pour l'essentiel agencés de façon à s'étendre sur la périphérie totale de la première et de la deuxième partie de bras gicleur (20 ; 24).

8. Bras gicleur selon la revendication 7, dans lequel le premier élément d'arrêt (41) et le deuxième élément d'arrêt (42) sont agencés de façon ininterrompue suivant des écartements prédéfinis à une distance (44) réduite au niveau de la périphérie de la première et de la deuxième partie de bras gicleur (20 ; 24).

9. Bras gicleur selon l'une quelconque des revendications 1 à 8, dans lequel au moins un canal (54) est amené depuis l'extérieur dans la rainure (28) pour recevoir une masse reliant la première partie de bras gicleur (20) à la deuxième partie de bras gicleur (24).
